# EUROPÄISCHE PATENTSCHRIFT

(11) **EP 0 648 541 B1**
(45) Veröffentlichungstag und Bekanntmachung des Hinweises auf die Patenterteilung: **23.02.2000**
(21) Anmeldenummer: 94115988.1
(22) Anmeldetag: 11.10.1994
(51) Int. Cl.: B04B 9/14

(54) **Laborzentrifuge mit Unwuchtabschaltung**
Laboratory centrifuge with imbalance stop
Centrifugeuse pour laboratoire s'arrêtant en cas de déséquilibre

(30) Priorität: 15.10.1993 DE 4335119
(43) Veröffentlichungstag der Anmeldung: 19.04.1995
(73) Patentinhaber: Gerätebau Eppendorf GmbH, D-04439 Engelsdorf bei Leipzig (DE)
(72) Erfinder: Keller, Bernd, D-04451 Borsdorf (DE); Meyer, Matthias, D-04683 Ammelshain (DE)
(74) Vertreter: Schaefer, Konrad, Dipl.-Phys.

(56) Entgegenhaltungen:
- EP-A- 0 082 956
- DE-A- 3 935 616
- DE-B- 1 144 195
- US-A- 4 700 117

## Beschreibung

Die Erfindung betrifft eine Zentrifuge der im Oberbegriff des Anspruches 1 genannten Art.

Bei solchen Zentrifugen wird der Rotor bei seiner Herstellung ausgewuchtet. Dennoch kann es bei Defekten oder bei ungleichmäßiger Beladung der Gefäßhalterungen zu Unwucht kommen, die nur in bestimmten Grenzen tolerierbar ist, weil sonst beim Betrieb der Zentrifuge, insbesondere bei höheren Drehzahlen Schäden auftreten können.

Zentrifugen der eingangs genannten Art sind daher mit Abschalteinrichtungen versehen, die oberhalb einer für den jeweiligen Zentrifugentyp in Versuchen festgelegten Grenzunwucht, die noch toleriert werden kann, den Motor ausschalten.

Aus dem DE-GM 17 80 185 ist eine Zentrifuge mit einer Abschalteinrichtung bekannt, die als mechanischer, bei Grenzamplitude durch Berührung betätigter Schalter ausgebildet ist.

Zentrifugen mit Abschalteinrichtungen der eingangs genannten Art sind aus der DE 39 29 792 A1, der DE 39 35 616 A1 und der EP 0 082 956 A1 bekannt. Bei diesen wird der Abstand zwischen Rotor und Gehäuse über eine Feldstärkebestimmung ermittelt, und es wird bei einer bestimmten Grenzamplitude abgeschaltet.

Aus der US 4 700 117 ist die Verwendung eines Hallsensors zur Gewinnung eines Drehzahlsignales und zur elektronischen Ableitung von Unwuchtinformationen daraus bekannt.

Wie in der EP 0 082 956 A1 beschrieben, treten bei einer bestimmten Unwucht bei niedrigen Anfahrdrehzahlen die größten Amplituden auf, die bei einer gattungsgemäßen Konstruktion zum Abschalten führen. Diese bei niedrigen Drehzahlen auftretenden hohen Amplituden hängen in erster Linie von der Bauausbildung der federnden Aufhängung ab. Die bei einer gewissen, bei den wesentlich höheren Arbeitsdrehzahlen der Zentrifuge noch tolerierbaren Grenzunwucht auftretende Amplitude, die bei den niedrigen Anfahrdrehzahlen zum Abschalten führt, hängt also wesentlich von Fertigungstoleranzen der Aufhängung ab.

Wenn eine bei hohen Drehzahlen noch tolerierbare Grenzunwucht für alle produzierten Zentrifugen erreichbar sein soll, so führt dies bei niedrigen Drehzahlen zu durch Fertigungstoleranz bedingt unterschiedlichen Amplituden. Zentrifugen mit besonders weichen Aufhängungen würden viel zu früh abschalten. Bei preisgünstigen Zentrifugen mit hohen Fertigungstoleranzen der Aufhängungen ergeben hier erhebliche Probleme.

Die Aufgabe der vorliegenden Erfindung besteht darin, eine Laborzentrifuge der eingangs genannten Art zu schaffen, die bei hohen zulässigen Fertigungstoleranzen der Aufhängungen bei allen gefertigten Exemplaren das Erreichen derselben bei hohen Drehzahlen zulässigen Grenzunwucht ermöglicht.

Diese Aufgabe wird erfindungsgemäß mit den Merkmalen des Kennzeichnungsteiles des Anspruches 1 gelöst.

Bei dieser Auslegung der Auswerteinrichtung kann die Zentrifuge im Eichbetrieb mit einer vorgegebenen Grenzunwucht betrieben werden, beispielsweise durch Einlegung eines Testgewichtes in eine der Gefäßhalterungen. Die Eicheinrichtung ermittelt die dabei auftretende Amplitude, und zwar vorteilhaft, um reproduzierbare Bedingungen zu schaffen, stets bei einer bestimmten niedrigen Motordrehzahl, die von der Eicheinrichtung der Motorsteuerung vorgegeben wird. Die im Eichbetrieb ermittelte Amplitude wird als individuelle Grenzamplitude der jeweiligen Zentrifuge in der Auswerteinrichtung abgespeichert und steht für den späteren Betrieb der Zentrifuge der Auswerteinrichtung als Grenzamplitude für ihre Überwachungsfunktion zur Verfügung.

Vorteilhaft sind dabei die Merkmale des Anspruches 2 vorgesehen. Diese Ausbildung der Eicheinrichtung ermöglicht zwei Eichtestläufe mit unterschiedlichen Testgewichten, von denen das eine eine Unwucht unterhalb der Grenzunwucht und das andere eine Unwucht oberhalb der Grenzunwucht erzeugt. Dadurch wird sichergestellt, daß beim Eichen die Zentrifuge einmal mit einer Unwucht im sicheren Bereich und einmal mit einer Unwucht im Toleranzbereich oberhalb der Grenzunwucht betrieben wird. Dadurch ergibt sich während des Eichbetriebes eine Aussage darüber, daß die Zentrifuge und ihre Auswerteinrichtung im Toleranzbereich der Grenzunwucht sicher funktioniert. Ein an sich erforderlicher dritter Eichtestlauf mit einem Testgewicht, das genau die Grenzunwucht erzeugt, wird bei dieser Ausbildung der Eicheinrichtung eingespart, da durch Interpolation der beiden durchgeführten Eichtestläufe die Grenzamplitude bestimmt wird, die sodann in der Auswerteinrichtung abgespeichert wird.

Vorteilhaft sind die Merkmale des Anspruches 3 vorgesehen. Permanentmagneten und Hallsensoren sind außerordentlich kostengünstig verfügbar und zeichnen sich durch hohe Langzeitzuverlässigkeit aus.

Vorteilhaft sind die Merkmale des Anspruches 4 vorgesehen. Bei dieser Bauart ist der in der Regel einfacher aufgebaute Feldgenerator, der beispielsweise in Form eines Permanentmagneten keinerlei Anschlüsse benötigt, am Stator vorgesehen, während der Feldstärkedetektor, der Anschlüsse zur Auswerteinrichtung benötigt, gehäuseseitig vorgesehen ist, wo er beispielsweise auf einer ohnehin gehäuseseitig vorgesehenen Elektronikplattine integriert angeordnet sein kann. Dadurch verringern sich die Herstellungskosten.

In der Zeichnung ist die Erfindung beispielsweise und schematisch in einer Seitenansicht einer Laborzentrifuge dargestellt.

Auf einer Grundplatte 1 stehen mehrere Stützen 2, die über federelastische, z. B. aus Gummiblöcken bestehende Lager 3 den Stator 4 der Zentrifuge halten, der durch das Gehäuse eines im Stator 4 ausgebildeten, in der Figur nicht dargestellten Elektromotors gebildet wird.

Der Elektromotor im Stator 4 weist eine in lotrechter Anordnung ausgerichtete Welle 5 auf auf der ein Rotor 6 angeordnet ist, der die für Laborzentrifugen übliche Umrißform aufweist. In seinem Inneren, das durch eine obere Öffnung zugänglich ist, sind in einer der üblichen Konstruktionsarten ausgebildete Gefäßhalterungen vorgesehen.

Ein die gesamte Konstruktion umgebendes, schon aus Sicherheitsgründen erforderliches Gehäuse mit Zugangsklappe zur Oberseite des Rotors 6 ist aus Darstellungsgründen weggelassen.

Auf der Grundplatte 1 ist ferner eine Elektronikeinrichtung 7 angeordnet, die eine von außen zugängliche Frontplatte 8 aufweist mit Display 9 und Tastatur 10.

Die Elektronikeinrichtung 7 weist Einrichtungen zur Drehzahlsteuerung des im Stator 4 vorgesehenen Elektromotors auf und erlaubt über Eingabe auf der Tastatur 10 mit Anzeige auf dem Display 9 die gewünschte Drehzahlsteuerung der Zentrifuge.

Die Elektronikeinrichtung 7 weist auf ihrer Oberseite einen Halldetektor 11 auf, der beispielsweise auf einer dort vorgesehenen Elektronikplattine integriert sein kann. Der Halldetektor 11 ist gegenüber der Grundplatte 1 feststehend angeordnet und mit elektrisehen Anschlüssen mit einer in der Elektronikeinrichtung 7 vorgesehenen Auswerteinrichtung kontaktiert.

Am Stator 4 ist über einen Arm 12 ein Permanentmagnet 13 befestigt, und zwar in einer Stellung in der Nähe des Halldetektors 11. Feinjustierungen sind hierbei nicht erforderlich. Bei Montagetoleranzen oder Stücktoleranzen der Lager 3 sich ergebende Positionsabweichungen stören nicht, da auch bei abweichenden Abständen der Halldetektor 11 stets das vom Permanentmagneten 13 erzeugte Magnetfeld wahrnimmt.

Die aus Gründen der zeichnerischen Vereinfachung nicht dargestellte Auswerteinrichtung in der Elektronikeinrichtung 7 empfängt vom Halldetektor 11 Signale, deren Stärke von der magnetischen Feldstärke am Ort des Halldetektors 11 abhängen.

Ist die Zentrifuge in Ruhe, so sieht der Halldetektor 11 ein zeitlich konstantes Feld. Wird die Zentrifuge in Betrieb gesetzt und treten Unwuchten auf, so kommt es zu Anslenkungen des Stators 4 um seine Halterung in den Lagern 3. Diese Auslenkungen sind bei niedrigen Drehzahlen im Bereich der Resonanz der Lagerungen besonders groß und können in diesem Bereich gut ausgewertet werden. Der Arm 12 macht bei diesen Anslenkungen Bewegungen mit Komponenten in Richtung der beiden Doppelpfeile, die in der Figur neben dem Arm 12 dargestellt sind. Diese Bewegungen des Armes führen zu hin- und hergehenden Bewegungen des Permanentmagneten 13 über dem Halldetektor 11 und somit zu Wechseländerungen der magnetischen Feldstärke am Ort des Halldetektors 11.

Die an den Halldetektor 11 angeschlossene Answerteinrichtung empfängt folglich ein Signal wechselnder Stärke, das auf beliebige Weise ausgewertet werden kann. In bevorzugter Weise werden die Amplituden dieses Signales als die Unwucht wiedergebendes Maß ausgewertet.

In der Auswerteinrichtung kann in einem Dauerspeicher, z.B. einem EEPROM, der Wert einer zulässigen Grenzamplitude gespeichert sein, mit dem die Auswerteinrichtung ständig die zur Zeit gemessene Amplitude vergleicht. Wird die Grenzamplitude überschritten, so lößt die Auswerteinrichtung über die Elektronikeinrichtung 7 und deren den Motor steuernde Einrichtungen das Ausschalten des Motors aus. Die Grenzamplitude kann in Versuchen für einen Zentrifugentyp ermittelt werden und der Elektronikeinrichtung 7 eingespeichert werden. Bei dieser Betriebsweise wird also stets bei bestimmter Auslenkungsamplitude ausgeschaltet.

Vorzuziehen ist aber die Abschaltung nicht bei bestimmten Auslenkungen des Stators 4, sondern bei bestimmter Unwucht des Rotors 6 durchzuführen. Dazu kann die Elektronikeinrichtung 7 eine Eicheinrichtung enthalten, die beispielsweise über die Tastatur 10 mit einem Servicecode abgerufen wird. Die Eicheinrichtung ist so ausgebildet, daß sie beispielsweise auf dem Display 9 den Eichbetrieb anfordert, für den im Rotor 6 ein Testgewicht derartiger Größe eingelegt wird, daß der Rotor 6 auf Grenzunwucht gebracht wird. Die Eicheinrichtung ermittelt die dann auftretende Amplitude und speichert diese im Dauerspeicher der Answerteinrichtung zur späteren Verfügung ab.

In anderer Ausführung ist die Eicheinrichtung derart ausgebildet, daß sie zwei Eichtestläufe anfordert, die mit zwei unterschiedlichen Testgewichten durchgeführt werden, von denen eines eine Unwucht unterhalb und eines eine Unwucht oberhalb der Grenzunwucht erzeugt. Die Eicheinrichtung ermittelt die in beiden Eichtestläufen sich ergebenden Amplituden des vom Halldetektor 11 erzeugten Signales und speichert einen daraus berechneten Interpolationswert als Grenzamplitude ab.

Bei dieser Betriebsart mit zwei Eichtestläufen kann beispielsweise bei einem Zentrifugentyp, in dem in Vorversuchen eine zulässige, den Kunden gegenüber garantierte Grenzunwucht von 2,5 g ermittelt wurde, ein Eichtestlauf bei 2,2 g und ein Eichtestlauf bei 2,9 g durchgeführt werden. Ans der Interpolation der ermittelten Amplituden wird eine Grenzamplitude, entsprechend einer Unwucht von 2,5 g ermittelt.

Werden die beiden Eichtestläufe, insbesondere der mit einem Testgewicht oberhalb der Grenzunwucht, im für die Zentrifuge garantierten Toleranzbereich gewählt, so ergibt sich eine verbesserte Aussage über die ordnungsgemäße Funktion der Zentrifuge im Toleranzbereich um die garantierte Grenzunwucht.

Gegenüber der dargestellten Ansführungsform kann die Anordnung von Permanentmagnet 13 und Halldetektor 11 variiert werden. In der dargestellten Ausführungsform steht der Permanentmagnet 13 oberhalb des Halldetektors 11. Die beiden Elemente 11, 13 können aber beispielsweise auch seitlich nebeneinander angeordnet sein. Die günstigste Anordnung zum Nachweis der Auslenkungen des Stators 4 kann in Versuchen ermittelt werden und hängt beispielsweise von der Konstruktion der Halterung für den Stator ab. Es ist auch möglich, den Halldetektor 11 am Arm 12 und den Permanentmagneten 13 fest gegenüber dem Gehäuse, also der Grundplatte 1, anzuordnen.

Zum Nachweis der Relativbewegung zwischen den Elementen 11 und 13 können auch andere als magnetische Felder eingesetzt werden. So kann beispielsweise das Element 13 ein statisches elektrisches Feld erzeugen, das vom Element 11 nachgewiesen wird. Die Elemente 11 und 13 können also beispielsweise nach Art eines elektrischen Kondensators wirken. Anßerdem ist es möglich, elektromagnetische Wechselfelder, beispielsweise Licht, zu verwenden. Eines der beiden Elemente 11, 13 kann als Lichtquelle und das andere als photoempfindliches Element ausgebildet sein.

## Patentansprüche

1. Laborzentrifuge mit einem Gefäßhalterungen aufweisenden Rotor (6)und einen, diesen drehantreibenden Motor mit lotrecht stehender Welle (5), dessen Stator (4) über federnde Aufhängungen (3) am Gehäuse (1) der Zentrifuge gelagert ist, und mit einer den Motor beherrschenden Abschalteinrichtung (7), die mit einem an den federnd aufgehängten Teilen der Zentrifuge befestigten Element (13) und einem am Gehäuse befestigten Element (11) die bei Unwucht auftretende Auslenkung des Stators (4) ermittelt, wobei eines der beiden Elemente als ein ein konstantes Feld erzeugender Feldgenerator (13) und das andere Element als Feldstärkedetektor (11) ausgebildet ist, welcher an eine Auswerteinrichtung (7) angeschlossen ist, die Feldstärkeamplituden bestimmt und mit einer vorgegebenen, einer zulässigen Grenzunwucht entsprechenden Grenzamplitude vergleicht, bei deren Erreichen sie die Ausschaltung des Motors bewirkt, **dadurch gekennzeichnet**, daß die Auswerteinrichtung (7) eine Eicheinrichtung aufweist, die bei Eichbetrieb der Zentrifuge mit Grenzunwucht die Amplitude ermittelt und als Grenzamplitude in einem Dauerspeicher der Auswerteinrichtung abspeichert.

2. Zentrifuge nach Anspruch 1, **dadurch gekennzeichnet**, daß die Eicheinrichtung (7) für den Betrieb in zwei Eichtestläufen ausgebildet ist und Einrichtungen aufweist, die einen Interpolationswert der beiden ermittelten Amplituden als Grenzamplitude bestimmen.

3. Zentrifuge nach Anspruch 1, **dadurch gekennzeichnet**, daß der Feldgenerator als Permanentmagnet (13) und der Feldstärkedetektor als Halldetektor (11) ausgebildet ist.

4. Zentrifuge nach Anspruch 1, **dadurch gekennzeichnet**, daß der Feldgenerator (13) am Stator (4) und der Feldstärkedetektor (11) am Gehäuse (1) angeordnet ist.

## Claims

1. Laboratory centrifuge including a rotor (6) affording vessel mountings and a motor rotating it with a vertically extending shaft (5), the stator (4) of which is mounted on the housing (1) of the centrifuge by means of resilient supports (3), and including a cut-off device (7) which controls the motor and determines the deflection of the stator (4) which occurs in the event of an imbalance with an element (13), which is secured to the resiliently supported components of the centrifuge, and an element (11), which is secured to the housing, one of the two elements being constructed in the form of a field generator (13) generating a constant field and the other element being constructed in the form of a field strength detector (11), which is connected to an evaluation device (7) which determines the field strength amplitudes and compares them with a predetermined threshold amplitude which corresponds to a permissible threshold imbalance and switches the motor off when the latter is reached, characterised in that the evaluation device (7) has a calibration device which determines the amplitude during calibration operation of the centrifuge with a threshold imbalance and stores it as the threshold amplitude in a permanent memory in the evaluation device.

2. Centrifuge as claimed in claim 1, characterised in that the calibration device (7) is constructed for operation in two calibration test runs and has devices which determine an interpolation value of the two determined amplitudes constituting the threshold amplitude.

3. Centrifuge as claimed in claim 1, characterised in that the field generator is constructed in the form of a permanent magnet (13) and the field strength detector is constructed in the form of a Hall detector (11).

4. Centrifuge as claimed in claim 1, characterised in that the field generator (13) is disposed on the stator (4) and the field strength detector (11) is disposed on the housing (1).

## Revendications

1. Centrifugeuse de laboratoire avec un rotor (6) présentant des logements pour récipients et un moteur entraînant ce rotor en un mouvement de rotation et muni d'un arbre (5) en position verticale dont le stator (4) est logé au moyen de suspensions (3) élastiques fixées au boitier (1) de la centrifugeuse, et avec un système d'interruption (7) commandant le moteur et détectant au moyen d'un élément (13) fixé aux pièces élastiquement suspendues de la centrifugeuse et d'un élément (11) fixé au boîtier le déséquilibre du stator (4) en cas de balourd, l'un des deux éléments formant un générateur de champ (13) générant un champ constant et l'autre élément formant un détecteur d'intensité de champ (11) branché sur un système d'évaluation (7) qui détermine les amplitudes de l'intensité du champ et les compare à une amplitude limite correspondant à un déséquilibrage limite admissible prédéfini à l'atteinte duquel il entraîne l'arrêt du moteur, **caractérisée en ce que** le système d'évaluation (7) présente un système d'étalonnage qui, lorsque la centrifugeuse fonctionne en mode d'étalonnage avec un déséquilibrage limite, détermine l'amplitude et en stocke la valeur comme amplitude limite dans une mémoire permanente du système d'évaluation.

2. Centrifugeuse selon la revendication 1, **caractérisée en ce que** le système d'étalonnage (7) est conçu pour opérer avec deux marches d'étalonnage et présente des systèmes qui déterminent comme amplitude limite une valeur interpolée entre les deux amplitudes déterminées.

3. Centrifugeuse selon la revendication 1, **caractérisée en ce que** le générateur de champ est réalisé sous forme d'aimant permanent (13) et le détecteur d'intensité de champ sous forme de détecteur de Hall (11).

4. Centrifugeuse selon la revendication 1, **caractérisée en ce que** le générateur de champ (13) est fixé au stator (4) et le détecteur d'intensité de champ (11) au boîtier (1).
